# EUROPÄISCHE PATENTSCHRIFT

(11) **EP 0 676 121 B1**
(45) Veröffentlichungstag und Bekanntmachung des Hinweises auf die Patenterteilung: **22.01.1997**
(21) Anmeldenummer: 93924069.3
(22) Anmeldetag: 28.10.1993
(51) Int. Cl.: H05B 41/29

(54) **VORSCHALTGERÄT FÜR MINDESTENS EIN PARALLEL BETRIEBENES GASENTLADUNGSLAMPEN-PAAR**
BALLAST FOR AT LEAST ONE PAIR OF GAS DISCHARGE LAMPS IN PARALLEL
BALLAST POUR AU MOINS UNE PAIRE DE LAMPES LUMINESCENTES A GAZ FONCTIONNANT EN PARALLELE

(30) Priorität: 23.12.1992 DE 4243955
(43) Veröffentlichungstag der Anmeldung: 11.10.1995
(73) Patentinhaber: Tridonic Bauelemente GmbH, 6850 Dornbirn (AT)
(72) Erfinder: SCHÖLL, Andreas, A-6900 Bregenz (AT)
(74) Vertreter: Schmidt-Evers, Jürgen, Dipl.-Ing.
(86) Internationale Anmeldenummer: EP9302995
(87) Internationale Veröffentlichungsnummer: WO9415444

(56) Entgegenhaltungen:
- EP-A- 0 490 329
- DE-A- 3 917 850
- US-A- 5 081 401

## Beschreibung

Die Erfindung betrifft ein Vorschaltgerät für mindestens ein parallel betriebenes Gasentladungslampen-Paar gemäß Oberbegriff des Anspruches 1.

Gemäß Figur 6 der EP 0 490 329 Al der Anmelderin ist ein Vorschaltgerät für zwei parallel betriebene Gasentladungslampen bekannt, bei dem dem Wechselrichter zwei Serienresonanzkreise nachgeschaltet sind, von denen je einer einer der beiden Gasentladungslampen zugeordnet ist.

Bisher ist man in der Vorschaltgeräte-Technik davon ausgegangen, daß bei einem 2-Lampenbetrieb auch zwei separate Schwingkreise erforderlich sind. Dies deshalb, weil man angenommen hat, daß bei Verwendung eines gemeinsamen Schwingkreises für beide Lampen nach dem Zünden der einen Lampe die Schwingkreisspannung zusammenbricht und nicht mehr zur Zündung der zweiten Lampe ausreicht. In der Regel kann davon ausgegangen werden, daß beide Lampen nicht zum gleichen Zeitpunkt zündwillig sind.

Der Erfindung liegt die Aufgabe zugrunde, daß bekannte Vorschaltgerät zu vereinfachen.

Die Aufgabe ist durch die im Kennzeichen des Anspruches 1 angegebenen Merkmale gelöst.

Es war überraschend, daß das erfindungsgemäße Vorschaltgerät trotz des oben beschriebenen gedanklichen Hinderungsgrundes mit nur einem einzigen Schwingkreis funktioniert. Die Ursache liegt offenbar in der Wirkung des Symmetriertransformators. Wenn die eine Lampe gezündet hat, so verursacht der durch diese Lampe und die zugeordnete Wicklung des Symmetriertransformators fließende Strom in der anderen Wicklung eine Spannung, die sich mit der vom Schwingkreis gelieferten Spannung überlagert (normalerweise kompensieren sich die Spannungungen durch die beiden Wicklungen des Symmetriertransformators wegen der Gegensinnigkeit). Durch die vorstehend geschilderte Überlagerung der Spannungen an derjenigen Lampe, die noch nicht gezündet hat, wird diese veranlaßt, ebenfalls zu zünden.

Das Zünden der Lampe kann durch Überwachung des Lampenstromes kontrolliert werden. Wenn festgestellt wird, daß nach dem Zünden der ersten Lampe die zweite Lampe nicht zündet, so kann, wie bisher auch, die Frequenz des Wechselrichters bis in die Nähe der Resonanzfrequenz des Resonanzkreises abgesenkt werden, mit der Folge, daß die Zündspannung an der zweiten Lampe, die noch nicht gezündet hat, erhöht wird. Dies führt dann in der Regel auch zur Zündung der zweiten Lampe.

Wenn mit einem Vorschaltgerät mehr als ein Lampenpaar im Parallelbetrieb betrieben werden soll, so besteht die Möglichkeit, für alle Lampen-Paare entweder einen gemeinsamen Symmetriertransformator mit einer entsprechenden Anzahl von Wicklungs-Paaren mit gegensinnig wirkenden Wicklungen vorzusehen oder aber für jedes Lampen-Paar einen separaten Symmetriertransformator mit zwei gegensinnig wirkenden Wicklungen.

Dies ist Gegenstand der Ansprüche 2 und 3.

Weitere Ausgestaltungen der Erfindung sind in den Ansprüchen 3 bis 9 angegeben.

Ein Ausfürungsbeispiel für ein erfindungsgemäßes Vorschaltgerät wird nachfolgend anhand der einzigen Zeichnung beschrieben.

Das in der Zeichnung dargestellte Vorschaltgerät weist einen Brückengleichrichter G auf, der mit dem Netz verbunden ist. Die von dem Gleichrichter G erzeugte Gleichspannung wird einem Wechselrichter W_{R} zugeführt, der einen asymmetrischen Ausgang aufweist. Der Wechselrichter W_{R} wird mit einer vom Gleichrichter G erzeugten Gleichspannung U_{DC} versorgt. Der Wechselrichter W_{R} enthält in bekannter Weise zwei gegensinnig geschaltete Schalterelemente. Die Schaltfrequenz ist veränderbar. Auf diese Weise erzeugt der Wechselrichter W_{R} an seinem Ausgang eine Wechselspannung variabler Frequenz.

Mit dem Ausgang des Wechselrichters W_{R} ist ein Serienresonanzkreis verbunden, der aus einer Drossel L_{R} und einem Resonanzkondensator C_{R} besteht.

Die über dem Resonanzkondensator C_{R} abfallende Wechselspannung wird über einen Trennkondensator C_{T} zwei zu versorgenden Lampen-Paaren L₁,L₂ und L₃,L₄ zugeführt. Der Trennkondensator C_{T} kann auch zwischen dem Wechselrichter W_{R} und der Drossel L_{R} vorgesehen werden. Er ist in der Zeichnung in gestrichelten Linien eingezeichnet und mit C_{T} mit oben einem Strich eingezeichnet.

Für das erste Lampen-Paar L₁, L₂ ist ein erster Symmetriertransformator T_{S1} vorgesehen, der zwei gegensinnig wirkende Wicklungen W_{S1}, W_{S2} hat. Das eine Ende dieser beiden Wicklungen ist über den Trennkondensator C_{T} mit dem Verbindungspunkt der Drossel L_{R} und des Resonanzkondensators C_{R} verbunden. Das andere Ende jeder der beiden Wicklungen W_{S1}, W_{S2} ist mit einer Elektrode einer der beiden Lampen L₁, L₂ verbunden. Die andere Elektrode der beiden Lampen L₁, L₂ ist über je einen Widerstand R₁, R₂ mit Masse verbunden. Der durch die Lampe L₁ fließende Strom erzeugt an dem Widerstand R₁ einen Spannungsabfall U_{L1}, die als Meßgröße für den Lampenstrom verwendet wird. Über den Widerstand R₂ fällt eine Spannung UL₂ ab, die als Meßgröße für den Lampenstrom der Lampe L₂ verwendet wird.

Die Lampen L₁ und L₂ sind direkt geheizt, wobei die beiden Heizwendeln durch Heizkondensatoren C_{H1} bzw. C_{H2} verbunden sind.

Für das zweite Lampen-Paar L₃, L₄ ist ebenfalls ein separater Symmetriertransformator T_{S2} mit zwei gegensinnig wirkenden Wicklungen W'_{S3}, W_{S4} vorgesehen. Auch hier sind die beiden Wicklungen an einem Ende miteinander verbunden, und der Verbindungspunkt der beiden Wicklungen ist über den Trennkondensator C_{T} mit dem Verbindungspunkt der Drossel L_{R} und dem Resonanzkondensator C_{R} verbunden. Die anderen Enden der beiden Wicklungen W_{S3}, W_{S4} sind mit je einer Elektrode der beiden Lampen L₃, L₄ verbunden. Die anderen Elektroden der beiden Lampen L₃, L₄ sind hier direkt miteinander verbunden. Der Verbindungspunkt ist mit einem Verbindungspunkt von zwei Symmetrierkondensatoren C_{S1}, C_{S2} verbunden, die zwischen Masse und dem Gleichspannungspotential U_{DC} des Wechselrichters W_{R} in Serie geschaltet sind.

Im Gegensatz zu den Lampen L₁, L₂ werden die Heizwendeln der Lampen L₃, L₄ mittels eines Heiztransformators T_{H1}, T_{H2} geheizt. Dazu wird eine Eingangswicklung W_{H1,} W_{H4} der beiden Heiztransformatoren einer Heizspannung U_{H} zugeführt. Der Heiztransformator T_{H1} weist zwei Ausgangswicklungen W_{H2}, W_{H3} auf, von denen jeweils einer mit einer Heizwendel der Lampe L₃ verbunden ist. Der Heiztransformator T_{H2} weist zwei Ausgangswicklungen W_{H5,}W_{H6} auf, die mit jeweils einer der beiden Heizwendeln der Lampe L₄ verbunden sind.

Nach dem Einschalten des Vorschaltgerätes wird die Frequenz des Wechselrichters W_{R} so gewählt, daß sie relativ weit über der Resonanzfrequenz des von der Drossel L_{R} und dem Resonanzkondensator C_{R} gebildeten Serienresonanzkreises liegt. In diesem Fall ist der Spannungsabfall über dem Resonanzkondensator C_{R} relativ gering, so daß keine der Lampen zünden kann. In diesem Zustand werden die Heizwendeln der Lampen jedoch vorgewärmt (dies gilt insbesondere für die Lampen L₁, L₂). Nach dem Vorwärmen der Heizwindeln wird die Frequenz des Wechselrichters W_{R} abgesenkt mit der Folge, daß die Spannung an dem Resonanzkondensator umso mehr steigt, je näher die Frequenz des Wechselrichters W_{R} sich der Resonanzfrequenz des Serienresonanzkreises nähert. Wenn die Spannung an dem Resonanzkondensator C_{R} genügend hoch ist, zündet eine Lampe jedes Lampen-Paares zuerst. Der durch die Lampe fließende Strom induziert in der der anderen Lampe zugeordneten Wicklung des entsprechenden Symmetriertransformators eine Spannung, die sich der Zündspannung der anderen Lampe überlagert, mit der Folge, daß auch die andere Lampe zündet. Erfolgt keine Zündung der anderen Lampe, was beispielsweise im Falle der Lampen L₁, L₂ durch die Spannungen U_{L1}, U_{L2} festgestellt werden kann, so wird die Frequenz des Wechselrichters W_{R} noch weiter abgesenkt, so daß sie sich noch mehr der Resonanzfrequenz des Serienresonanzkreises nähert. Auf diese Weise wird letztendlich auch die Zündung der jeweils zweiten Lampe erzwungen.

Wesentlich ist, daß für die zwei Lampen jedes Lampenpaares bzw, für beide Lampenpaare nur ein einziger Serienresonanzkreis vorgesehen ist. Diese Maßnahme erlaubt es, daß erfindungsgemäße Vorschaltgerät einfacher und billiger als bisher herzustellen.

Statt der in der Zeichnung dargestellten zwei Symmetriertransformatoren kann auch ein einziger Symmetriertransformator (nicht dargestellt) mit im vorliegenden Fall vier Wicklungen vorgesehen werden, von denen jeweils zwei gegensinnig wirkend sind.

## Patentansprüche

1. Vorschaltgerät für mindestens ein parallel betriebenes Gasentladungslampen-Paar (L₁,L₂), bestehend aus einem an das Wechselstromnetz anzuschließenden Gleichrichter (6), einem diesem nachgeschalteten Wechselrichter (W_{R}), einem Symmetriertransformator (T_{S1}) mit zwei gegensinnig wirkenden Wicklungen (W_{S1},W_{S2}), die an einem Ende miteinander verbunden sind und deren jeweils anderes Ende mit einer der beiden Gasentladungslampen (L₁,L₂) verbunden ist, wobei die anderen Elektroden der beiden Gasentladungslampen (L₁,L₂) miteinander verbunden sind,
dadurch gekennzeichnet,
daß dem Ausgang des Wechselrichters (W_{R}) für beide Gasentladungslampen (L₁,L₂) nur ein von einer Drossel (L_{R}) und einem Resonanzkondensator (C_{R}) gebildeter Serienschwingkreis nachgeschaltet ist, und daß der Verbindungspunkt der beiden Wicklungen (W_{S1},W_{S2}) des Symmetriertransformators (T_{S1}) wechselstrommäßig mit dem Verbindungspunkt der Drossel (L_{R}) und des Resonanzkondensators (C_{R}) verbunden ist.

2. Vorschaltgerät nach Anspruch 1,
dadurch gekennzeichnet, daß zur Versorgung eines weiteren parallel betriebenen Gasentladungslampen-Paares (L₃,L₄) für jedes Lampen-Paar (L₁,L₂;L₃,L₄) ein separater Symmetriertransformator (T_{S1};T_{S2}) mit zwei gegensinnig wirkenden Wicklungen (W_{S1},W_{S2};W_{S3},W_{S4}) vorgesehen ist, die an einem Ende jeweils miteinander verbunden sind und deren jeweils anderes Ende mit einer Elektrode der beiden Gasentladungslampen (L₁,L₂;L₃,L₄) des betreffenden lampen-Paares verbunden ist, wobei die anderen Elektroden der beiden Gasentladungslampen miteinander verbunden sind, daß dem Ausgang des Wechselrichters (W_{R}) für beide Lampen-Paare (L₁,L₂;L₃,L₄) nur ein von einer Drossel (L_{R}) und einen weiteren Resonanzkondensator (C_{R}) gebildeter Serienschwingkreis nachgeschaltet ist, und daß der Verbindungspunkt der beiden Wicklungen (W_{S1},W_{S2};W_{S3},W_{S4}) jedes Symmetrietransformators (T_{S1},T_{S2}) wechselstrommäßig mit dem Verbindungspunkt der Drossel (L_{R}) und des Resonanzkondensators (C_{R}) verbunden ist.

3. Vorschaltgerät nach Anspruch 1,
dadurch gekennzeichnet,
daß zur Versorgung weiterer parallel betriebener Gesentladungslampen-Paare (L₃,L₄) für alle Lampen-Paare ein einziger Symmetriertransformator mit einer der Gesamtzahl der Lampen-Paare gleichen Anzahl von Wicklungs-Paaren mit gegensinnig wirkenden Wicklungen vorgesehen ist, die an einem Ende alle miteinander verbunden sind und deren jeweils anderes Ende mit einer Elektrode einer der beiden Gasentladungslampen des zugeordneten Lampen-Paares verbunden ist, wobei die anderen Elektroden der beiden Gasentladungslampen des zugeordneten Lampen-Paares miteinander verbunden sind, daß dem Ausgang des Wechselrichters (W_{R}) für alle Lampen-Paare nur ein von einer Drossel (L_{R}) und einen weiteren Resonanzkondensator (C_{R}) gebildeter Serienschwingkreis nachgeschältet ist, und daß der Verbindungspunkt der Wicklungen des gemeinsamen Symmetriertransformators wechselstrommäßig mit dem Verbindungspunkt der Drossel (L_{R}) und des Resonanzkondensators (C_{R}) verbunden ist.

4. Vorschaltgerät nach einem der vorhergehenden Ansprüche,
dadurch gekennzeichnet,
daß ein Ausgangsanschluß des Wechselrichters (W_{R}) auf einem Bezugspotential (Masse) liegt, und daß das der Drossel (L_{R}) abgewandte Ende des Resonanzkondensators (C_{R}) ebenfalls auf dem Bezugspotential (Masse) liegt.

5. Vorschaltgerät nach Anspruch 1,
dadurch gekennzeichnet,
daß die miteinander verbundenen anderen Elektroden der beiden Gasentladungslampen des oder jedes Lampen-Paares (L₁,L₂) direkt oder durch Zwischenschaltung von Widerständen mit dem Bezugspotential (Masse) verbunden sind.

6. Vorschaltgerät nach Anspruch 4,
dadurch gekennzeichnet,
daß die miteinander verbundenen anderen Elektroden der beiden Gasentladungslampen des oder jedes Lampen-Paares (L₃,L₄) direkt oder unter Zwischenschaltung von Widerständen mit dem Verbindungspunkt von zwei in Serie geschalteten Symmetrierkondensatoren (C_{S1},C_{S2}) verbunden sind, daß der dem Verbindungspunkt abgewandte Anschluß des einen Symmetrierkondensators (C_{S2}) auf dem Bezugspotential (Masse) liegt, und daß der dem Verbindungspunkt abgewandte Anschluß des anderen Symmetrierkondensators (C_{S1}) auf dem Versorgungs-Gleichspannungspotential (U_{DC}) des Wechselrichters (W_{R}) liegt.

7. Vorschaltgerät nach einem der vorherstehenden Ansprüche,
dadurch gekennzeichnet,
daß der Verbindungspunkt zwischen den beiden gegensinnig wirkenden Wicklungen des oder jedes Symmetriertransformators mit dem Verbindungspunkt der Drossel (L_{R}) und des Resonanzkondensators (C_{R}) über einen Trennkondensator (C_{T}) verbunden ist.

8. Vorschaltgerät nach einem der vorherstehenden Ansprüche,
dadurch gckennzeichnet,
daß die Drossel (L_{R}) direkt mit dem Wechselrichter (W_{R}) verbunden ist.

9. Vorschaltgerät nach einem der Ansprüche 1-7,
dadurch gekennzeichnet,
daß die Drossel (L_{R}) über einen Trennkondensator (C_{T}) mit dem Wechselrichter (W_{R}) verbunden ist.

## Claims

1. Ballast for at least one pair (L₁, L₂) of gas discharge lamps operated in parallel, comprising a rectifier (6) to be connected to the a.c. mains, an inverter (W_{R}) connected downstream of the rectifier, a balancing transformer (T_{S1}) having two oppositely effective windings (W_{S1}, W_{S2}) which at one end are connected with one another and of which in each case the other end is connected with an electrode of one of the two gas discharge lamps (L₁, L₂), the other electrodes of the two gas discharge lamps (L₁, L₂) being connected with one another,
characterized in that,
there is connected downstream of the output of the inverter (W_{R}) for both gas discharge lamps (L₁, L₂) only a series oscillation circuit formed by a choke (L_{R}) and a resonance capacitor (C_{R}), and in that the interconnection point of the two windings (W_{S1}, W_{S2}) of the balancing transformer (T_{S1}) is connected, with regard to a.c. current, with the interconnection point of the choke (L_{R}) and the resonance capacitor (C_{R}).

2. Ballast according to claim 1,
characterized in that,
for the supply of a further pair (L₃, L₄) of gas discharge lamps operated in parallel there is provided for each lamp pair (L₁, L₂; L₃, L₄) a separate balancing transformer (T_{S1}; T_{S2}) having two oppositely effective windings (W_{S1}, W_{S2}; W_{S3}, W_{S4}) which are in each case connected with one another at one end and the other end of which is in each case connected with one electrode of the two discharge lamps (L₁, L₂; L₃, L₄) of the lamp pair concerned, the other electrodes of the two gas discharge lamps being connected with one another, in that there is connected downstream of the output of the inverter (W_{R}) for both lamp pairs (L₁, L₂; L₃, L₄) only a series oscillation circuit formed by a choke (L_{R}) and further resonance capacitor (C_{R}), and in that the interconnection point of the two windings (W_{S1}, W_{S2}; W_{S3}, W_{S4}) of each balancing transformer (T_{S1}, T_{S2}) is connected, with regard to a.c. current, with the interconnection point of the choke (L_{R}) and the resonance capacitor (C_{R}).

3. Ballast according to claim 1,
characterized in that,
for the supply of further pairs (L₃, L₄) of gas discharge lamps operated in parallel there is provided for all lamp pairs a single balancing transformer with a number of winding pairs, having oppositely effective windings, equal to the total number of the lamp pairs, which winding pairs are at one end all connected with one another and of which in each case the other end is connected with an electrode of one of the two gas discharge lamps of the associated lamp pair, the other electrodes of the two gas discharge lamps of the associated lamp pair being connected with one another, in that there is connected downstream of the output of the inverter (W_{R}) for all lamp pairs only a series oscillation circuit formed by a choke (L_{R}) and a further resonance capacitor (C_{R}), and in that the interconnection point of the windings of the common balancing transformer is connected, with regard to a.c. current, with the interconnection point of the choke (L_{R}) and the resonance capacitor (C_{R}).

4. Ballast according to any proceeding claim,
characterized in that,
an output terminal of the inverter (W_{R}) is at a reference potential (ground), and in that the end of the resonance capacitor (C_{R}) away from the choke (L_{R}) is likewise at the reference potential (ground).

5. Ballast according to claim 1,
characterized in that,
the other electrodes of the two gas discharge lamps of the or each lamp pair (L₁, L₂), which other electrodes are connected with one another, are connected directly or through intermediate resistances with the reference potential (ground).

6. Ballast according to claim 4,
characterized in that,
the other electrodes of the two gas discharge lamps of the or each lamp pair (L₃, L₄), which other electrodes are connected with one another, are connected with the interconnection point of two series-connected balancing capacitors (C_{S1}, C_{S2}) directly or through intermediate resistances, in that the terminal of one balancing capacitor (C_{S2}), away from the interconnection point, is at the reference potential (ground), and in that the terminal of the other balancing capacitor (C_{S1}), away from the interconnection point, is at the supply d.c. voltage potential (U_{DC}) of the inverter (W_{E}).

7. Ballast according to any proceeding claim,
characterized in that,
the interconnection point between the two oppositely effective windings of the or each balancing transformer is connected with the interconnection point of the choke (L_{R}) and the resonance capacitor (C_{R}) via an isolation capacitor (C_{T}).

8. Ballast according to any proceeding claim,
characterized in that,
the choke (L_{R}) is directly connected with the inverter (W_{R}).

9. Ballast according to any of claims 1 to 7,
characterized in that,
the choke (L_{R}) is connected with the inverter (W_{R}) via an isolation capacitor (C_{T}).

## Revendications

1. Ballast pour au moins un couple de lampes à décharge (L₁, L₂) fonctionnant en parallèle, comprenant un redresseur (G) à connecter au réseau à courant alternatif, un onduleur (W_{R}) branché à la suite du redresseur, un transformateur de symétrie (Tₛ₁) avec deux enroulements (Wₛ₁, Wₛ₂) qui agissent en opposition, qui sont reliés l'un à l'autre à une extrémité et dont l'autre extrémité est reliée chaque fois à une électrode de l'une des deux lampes à décharge (L₁, L₂), les autres électrodes des deux lampes à décharge (L₁, L₂) étant reliées entre elles, caractérisé par le fait qu'un seul circuit oscillant série formé d'une self (L_{R}) et d'un condensateur de résonance (C_{R}) est connecté à la sortie de l'onduleur (W_{R}) pour les deux lampes à décharge (L₁, L₂), par le fait que le point de jonction des deux enroulements (Wₛ₁, Wₛ₂) du transformateur de symétrie (Tₛ₁) est connecté côté courant alternatif au point de jonction de la self (L_{R}) et du condensateur de résonance (C_{R}).

2. Ballast selon la revendication 1, caractérisé par le fait que pour alimenter un couple supplémentaire de lampes à décharge (L₃, L₄) fonctionnant en parallèle, il est prévu pour chaque couple de lampe (L₁, L₂, L₃, L₄) un transformateur de symétrie (Tₛ₁; Tₛ₂) propre, avec deux enroulements (Wₛ₁, Wₛ₂; Wₛ₃, Wₛ₄) qui agissent en opposition, qui sont reliés l'un à l'autre à une extrémité et dont l'autre extrémité est reliée chaque fois à une électrode de l'une des deux lampes à décharge (L₁, L₂; L₃, L₄) du couple de lampes concerné, les autres électrodes des deux lampes à décharge (L₁, L₂; L₃, L₄) étant reliées entre elles, par le fait qu'un seul circuit oscillant série formé d'une self (L_{R}) et d'un condensateur de résonance (C_{R}) est connecté à la sortie de l'onduleur (W_{R}) pour les deux couples de lampes à décharge (L₁, L₂; L₃, L₄) et par le fait que le point de jonction des deux enroulements (Wₛ₁, Wₛ₂; Wₛ₃, Wₛ₄) de chaque transformateur de symétrie (Tₛ₁; Tₛ₂) est connecté côté courant alternatif au point de jonction de la self (L_{R}) et du condensateur de résonance (C_{R}).

3. Ballast selon la revendication 1, caractérisé par le fait que pour alimenter des couple supplémentaires de lampes à décharge (L₃, L₄) fonctionnant en parallèle, il est prévu pour tous les couples de lampe un transformateur de symétrie unique avec un nombre de paires d'enroulements correspondant au nombre total de couples de lampes, avec des enroulements qui agissent en opposition, qui sont tous reliés entre eux à une extrémité et dont l'autre extrémité est reliée chaque fois à une électrode de l'une des deux lampes à décharge du couple de lampes concerné, les autres électrodes des deux lampes à décharge du couple concerné étant reliées entre elles, par le fait qu'un seul circuit oscillant série formé d'une self (L_{R}) et d'un condensateur de résonance (C_{R}) est connecté à la sortie de l'onduleur (W_{R}) pour tous les couples de lampes à décharge et par le fait que le point de jonction des enroulements du transformateur de symétrie commun est connecté côté courant alternatif au point de jonction de la self (L_{R}) et du condensateur de résonance (C_{R}).

4. Ballast selon l'une des revendications précédentes, caractérisé par le fait qu'une borne de sortie de l'onduleur (W_{R}) est connectée à un potentiel de référence (masse) et que l'extrémité du condensateur de résonance (C_{R}) éloignée de la self (L_{R}) est connectée également à un potentiel de référence (masse).

5. Ballast selon la revendication 1, caractérisé par le fait que les électrodes connectées entre elles des deux lampes à décharge du ou de chaque couple de lampes (L₁, L₂) sont reliées directement ou par l'intermédiaire de résistances au potentiel de référence (masse).

6. Ballast selon la revendication 4, caractérisé par le fait que les électrodes connectées entre elles des deux lampes à décharge du ou de chaque couple de lampes (L₃, L₄) sont reliées directement ou par l'intermédiaire de résistances au point de jonction de deux condensateurs d'équilibrage (C_{S1}, C_{S2}) montés en série, par le fait que la borne éloignée du point de jonction de l'un des condensateurs d'équilibrage (C_{S2}) est connectée au potentiel de référence (masse) et par le fait que la borne éloignée du point de jonction de l'autre condensateur d'équilibrage (C_{S1}) est connecté au potentiel de tension continue (U_{DC}) d'alimentation de l'onduleur (W_{R}).

7. Ballast selon l'une des revendications précédentes, caractérisé par le fait que le point de jonction entre les deux enroulements agissant en opposition du ou de chaque transformateur de symétrie est relié par l'intermédiaire d'un condensateur de séparation (C_{T}) au point de jonction de la self (L_{R}) et du condensateur de résonance (C_{R}).

8. Ballast selon l'une des revendications précédentes, caractérisé par le fait que la self (L_{R}) est connectée directement à l'onduleur (W_{R}).

9. Ballast selon l'une des revendications 1 à 7, caractérisé par le fait que la self (L_{R}) est connectée à l'onduleur (W_{R}) par l'intermédiaire d'un condensateur de séparation (C_{T}).
